# FASCICULE DE BREVET EUROPEEN

(11) **EP 0 073 717 B1**
(45) Date de publication et mention de la délivrance du brevet: **11.06.1986**
(21) Numéro de dépôt: 82401584.6
(22) Date de dépôt: 26.08.1982
(51) Int. Cl.: F23N 1/06, F23N 1/10

(54) **Chaudière à gaz étanche à tirage forcé avec régulation par microprocesseur**
Dichter Gasheizkessel mit erzwungenem Zug und Mikroprozessorenregelung
Tight forced-draught burner with microprocessor regulation

(30) Priorité: 27.08.1981 FR 8116373
(43) Date de publication de la demande: 09.03.1983
(73) Titulaire: SAUNIER DUVAL EAU CHAUDE CHAUFFAGE - SDECC, F-92400 Courbevoie (FR)
(72) Inventeur: Boulle, Franck, F-77400 Lagny Sur Marne (FR); Zveguintzoff, Michel, F-92290 Chatenay-Malabry (FR)
(74) Mandataire: Lhuillier, René

## Description

L'invention se rapporte aux chaudières à gaz du type étanche à tirage forcé et concerne plus précisément un nouveau mode de régulation par microprocesseur.

Dans les appareils à gaz du type étanche à tirage forcé on sait que la circulation de l'air nécessaire à la combustion ainsi que simultanément l'évacuation des gaz brûlés sont assurés par un ventilateur puisque le brûleur et le corps de chauffe se trouvent placés dans une enceinte étanche à l'atmosphère du local reliée à l'extérieur par des conduits d'admission et d'évacuation et on sait que cette circulation de flux gazeux ne peut donc s'effectuer naturellement comme dans les chaudières classiques. Ce ventilateur fournit donc un débit d'air qui, lorsque la chaudière est équipée avec une régulation prévoyant une modulation du débit du brûleur proportionnelle aux besoins, doit être asservi au débit de gaz admis à l'appareil c'est à dire que ce débit doit s'adapter à la puissance demandée et suivre ainsi les variations de débit de gaz du brûleur. Si on utilise un ventilateur à vitesse de rotation constante, on sait qu'il existe des systèmes de by- pass situés au niveau de la hotte, grâce auxquels une partie de l'air aspiré est directement détourné vers l'évacuation des produits de combustion, la quantité d'air admis au brûleur étant alors celle juste nécessaire pour la combustion correcte à la puissance demandée.

On préfère à ces moyens mécaniques, moduler la vitesse du ventilateurà partir d'une mesure prise à chaque instant du débit d'air réel admis au brûleur, des moyens électroniques assurant cet asservissement, comme décrit dans le FR-A 2 305 054.

Une régulation doit donc en premier lieu centraliser à chaque instant les informations précises sur le débit d'air réel et sur la vitesse du ventilateur puisqu'on sait qu'il n'y a pas forcément correspondance exacte entre ces deux paramètres, par exemple en cas d'encrassement ou de bouchage des conduits.

Un système de régulation doit aussi assurer une fonction de sécurité à la fois au moment de l'allumage mais aussi en cours de fonctionnement en surveillant la température en divers endroits de l'appareil pour rectifier les excès ou insuffisance de température ou mettre l'appareil en sécurité si nécessaire.

A cet effet, la régulation doit recueillir et analyser à chaque instant en fonction des valeurs de consignes déterminées, des signaux caractéristiques d'écarts par rapport à ces valeurs, fournis pas des capteurs.

Ces fonctions ainsi que celles assurant la commande du clapet inverseur pour la mise en oeuvre du circuit chauffage ou du circuit puisage sont assurées par des systèmes de régulation utilisant des circuits analogiques qui transforment les signaux reçus de ces différents capteurs en variations de tension ou d'intensité lesquelles sont comparées aux valeurs de consigne dans un comparateur, puis amplifiées à l'aide d'un amplificateur dont la sortie aboutit à l'organe moteur par exemple l'électrovanne d'admission du gaz au brûleur.

On retrouve dans le US-A 3 216 661 un système de contrôle et de surveillance de la combustion d'un mélange gazeux, qui reçoit des informations de divers capteurs et qui interprète les signaux reçus à l'aide d'un comparateur et d'un ordinateur.

Ces modes de réalisation connus présentent toutefois un certain nombre d'inconvénients. Tout d'abord ils utilisent un assez grand nombre de composants et nécessitent un montage particulier. En outre on sait que les valeurs de consignes sont données par les différents composants utilisés, résistances, capacités, etc...; et si on veut modifier ces valeurs, il faudrait modifier ces composants.

Ceci veut dire qu'une régulation analogique, une fois conçue pour un appareil avec des valeurs déterminées, ne peut s'adapter facilement à d'autres paramètres sans la modification des composants c'est à dire sans reprendre l'élaboration des circuits. C'est un inconvénient sérieux en fabrication car il est souvent nécessaire d'adapter dans le temps les appareils aux exigences et aux habitudes des usagers tout en tenant compte d'autres critères évolutifs comme les économies d'énergies, les nouvelles mesures de sécurité, etc...

En outre, il serait difficile pour ce genre de régulation de prendre en compte certaines caractéristiques limites d'une installation de chauffage telle que fermeture éventuelle de tous les robinets thermostatiques équipant les radiateurs et en éviter leurs inconvénients par l'introduction automatique de temporisation sur certaines séquences du cycle de régulation.

Il existe enfin des systèmes de régulation de chaudière utilisant un microprocesseur. Dans le GB-A 2 021 815 est montré en système de contrôle automatique du bon fonctionnement d'un brûleur, à partir de capteurs au niveau des vannes d'admission donnant la valeur du flux d'air nécessaire à la combustion ainsi que la quantité de combustible.

Les indicateurs sont connectés à un microprocesseur, associé à une mémoire et un convertisseur analogique digital, qui compare les signaux reçus et modifie en conséquence le niveau d'ouverture des vannes concernées.

Ces systèmes sont toutefois limités à une fonction particulière de contrôle mais n'assurent pas l'ensemble des fonctions de régulation et de sécurité souhaitables pour les chaudières étanches à gaz.

L'invention propose un dispositif de régulation qui évite les inconvénients propres aux systèmes connus, qui permet la vérification à chaque instant de la carte de régulation de l'appareil par simulation des commandes, qui permet une adaptabilité des systèmes par un simple changement de mémoire sans toucher aux composants, qui fournit une régulation à action proportionnelle intégrale et dérivée beaucoup plus fine et présente enfin des avantages sur le plan dimensionnel.

Selon l'invention le boitier de régulation à microprocesseur est relié à au moins deux capteurs de température, l'un étant constitué du thermostat d'ambiance et l'autre étant localisé sur le conduit de retour d'eau de chauffage, il est relié également: à un capteur de débit d'air monté sur l'orifice de passage d'air du boitier répartiteur, à un capteur de vitesse de rotation monté sur le moteur de ventilateur d'extraction, et à des contacteurs fournissant diverses informations sur le prélèvement d'eau sanitaire et le cycle d'allumage.

D'autres caractéristiques particulières et avantage de l'invention apparaîtront à la lecture de la description suivante d'un mode de réalisation et de fonctionnement dans lequel on se réfère à la représentation schématique jointe qui illustre cette régulation par microprocesseur.

L'appareil représenté est constitué d'une enceinte étanche 1 dont le fond la isole la partie étanche des mécanismes et organes de régulation disposés à la partie inférieure, l'ensemble etant monté sur une même ossature non représentée.

Dans l'enceinte étanche 1, une hotte 2 d'évacuation des gaz brûlés enforme de L coiffe un bloc à ailettes 3 qui constitue le corps de chauffe de l'appareil, dont la jupe 4 canalise les gaz provenant des brûleurs 5. Sur la partie verticale de la hotte formant cheminée est monté un ventilateur d'extraction 6 dont le moteur d'entrainemenL7 occupe l'espace ménagé entre la hotte et la partie supérieure de l'enceinte. Le ventilateur 6 extrait les gaz de combustion par un conduit d'évacuation 8 coaxial au conduit 9 d'admission d'air.

Ce dernier débouche dans un boitier répartiteur d'air 10 placé à la partie supérieure de l'enceinte étanche, lui-même en communication par un orifice 11 avec la chambre intérieure.

Au dessous du fond étanche la se situent les divers mécanismes de l'appareil l'électrovalve 12 d'admission du gaz au brûleur alimentée par un conduit d'arrivée gaz 13, par l'intermédiaire d'un boitier disjoncteur 14 qui assure également la mise sous tension électrique de la chaudière.

On y trouve aussi le clapet inverseur 15 dont l'organe de fermeture non représenté distribue l'eau chaude primaire sortant de l'échangeur par le conduit 16, soit vers le départ chauffage 17, avec retour par le conduit 20 soit vers un circuit court 18, un pompe 19 étant interposée sur le conduit commun 21 de retour à l'échangeur. Le circuit d'eau sanitaire alimenté par le tube d'arrivée 22 fournit l'eau aux points de puisage par le tube de départ d'eau sanitaire 23. Enfin un allumeur 24 fournit un train d'étincelles à la veilleuse 25.

Le système de régulation a pour but de commander des organes terminaux en fonction d'informations collectées par des capteurs. Le boitier de régulation à microprocesseur 26 reçoit à cet effet des informations de capteurs de température tels que le thermostat d'ambiance 27 monté extérieurement à l'appareil et le capteur 28 de retour d'eau de chauffage monté sur le conduit 21. Les informations sont également reçues d'un capteur de flux d'air 29 monté sur l'orifice 11 d'admission d'air à l'intérieur de l'enceinte étanche à partir du boitier répartiteur 10. Ces capteurs, sauf le thermostat d'ambiance, délivrent un signal analogique (tension variable en fonction de la grandeur à mesurer) qui doit être converti en valeurs digitales assimilables par le microprocesseur. En outre d'autres informations sont fournies par un capteur 30 monté sur le moteur 7 du ventilateur d'extraction. Ledit capteur détecte le passage de quatre aimants fixés sur le bout d'arbre du moteur ou encore d'un disque à encoches suivi par un lecteur optoélectrique et délivre un signal digital dont la fréquence est proportionnelle à la vitesse du moteur. De plus une information sur le puisage d'eau sanitaire est fournie par un contact puisage 31 disposé au niveau du clapet inverseur 15. Enfin un contact lié à l'allumeur 24 fournit au boitier 26 une information sur le cycle d'allumage.

Les organes terminaux susceptibles d'être ainsi commandés par le système de régulation sont l'électrovalve gaz 12, la pompe de circulation d'eau 19, l'allumeur 24, et dans l'enceinte étanche de l'appareil le ventilateur d'extraction 6.

Lors de la mise sous tension de l'appareil, une première séquence d'initialisation a pour but de " faire apprendre " au microprocesseur le contexte dans lequel il va réguler la chaudière. Cette séquence est la suivante: - l'admission du gaz et l'allumeur 24 sont inhibés; le ventilateur d'extraction 6 est mis en fonctionnement à vitesse maximale puis le microprocesseur grâce au capteur 29 vient lire la valeur du débit d'air qui passe par l'orifice 11 du boitier répartiteur 10 à la chambre intérieure de l'appareil. Cette valeur doit être égale à une valeur déterminée au-dessous de laquelle il y aurait défaut d'installation et arrêt de la programmation. Si cette valeur est donc normale, elle est mise en mémoire après calcul, comme étant la valeur minimale de flux correspondant au plein débit du ventilateur d'extraction.

On fait ensuite passer ce ventilateur à 50 % de sa vitesse maximale et on effectue une nouvelle mesure de flux. La valeur mémorisée représente alors la valeur minimale de débit d'air pour le petit débit du ventilateur 6. Celui-ci est ensuite arrêté; l'allumeur 24 est mis sous tension pour allumer la veilleuse 25. Le relâchement du bouton-poussoir au boitier disjoncteur 14 termine cette séquence d'initialisation.

Ces deux mesures de flux ont pour but d'étalonner le capteur de débit d'air de façon à éliminer l'influence de la position de la ventouse.

En cours de fonctionnement le microprocesseur vient lire périodiquement l'état des capteurs de température au thermostat d'ambiance 27 et au contact puisage 31. En l'absence d'ordre, la pompe de circulation 19 reste à l'arrêt et le ventilateur d'extraction ne se met en marche que de façon très intermittente (par exemple 15 secondes toutes les 5 minutes) et à vitesse réduite (50 % de la vitesse nominale) pour assurer l'alimentation en air de la veilleuse.

Dès réception d'un ordre provenant du thermostat d'ambiance 27 c'est à dire dès que la température captée est au dessous du seuil prédéterminé, et qu'il y a demande de calories, la pompe de circulation 19 se met en marche; l'admission du gaz par l'électrovalve 12 et la vitesse du ventilateur d'extraction 6 sont alors modulés par le microprocesseur 26 afin d'assurer une proportionnalité constante du mélange air-gaz et de maintenir une température de retour de l'eau de chauffage par le conduit 20, égale à la température de consigne ajustée par l'utilisateur puisque la puissance est adaptable aux besoins de l'installation. En cas d'arrêt du brûleur 5, celui-ci ne pourra se rallumer avant un certain délai (de l'ordre de une minute par exemple) afin d'éviter des cycles trop répétés d'allumage et d'extinction. En outre pour éviter les surchauffes, la pompe et le ventilateur d'extraction seront maintenus en fonctionnement pendant quelques temps (par exemple 45 secondes) après arrêt du gaz et l'allumage du brûleur n'interviendra qu'en passant par une phase de petit débit afin d'assurer un allumage silencieux. A tout moment, le capteur de flux d'air 29 informe le microprocesseur 26 du débit d'air admis dans l'appareil par l'orifice 11. Si celui-ci est insufisant pour assurer la combustion correcte du gaz introduit, le débit de gaz sera alors réduit pour atteindre le mélange adapté à la combustion correcte.

Dès réception d'un ordre provenant du contact puisage 31 c'est à dire dès qu'il y a appel de calories lors d'un puisage de l'eau par l'usager, du fait que cet appel est prioritaire par rapport au chauffage, le microprocesseur régule alors le circuit (16, 21) primaire que le clapet inverseur 15 distribue par le circuit court 18. Cette régulation d'un principe analogue à celui du fonctionnement en chauffage se fait à une valeur de consigne fixe permettant d'obtenir une température satisfaisante sur le circuit secondaire de puisage.

Ce système de régulation à microprocesseur prévoit aussi un programme de tests permettant de vérifier le fonctionnement de la carte de régulation hors de la chaudière en simulant les commandes envoyées aux organes terminaux en fonction d'informations appliquées aux entrées.

## Revendications

1) Dispositif de régulation pour chaudière à gaz simple ou mixte à tirage forcé dans laquelle une enceinte étanche renferme:.
- un brûleur (5);
- un corps de chauffe (3);
- une hotte d'évacuation des gaz brûlés (2);
- un ventilateur d'extraction (6); et
dans laquelle l'air frais nécessaire à la combustion du brûleur est admis à partir d'un boitier répartiteur d'air (10) disposé à la partie supérieure de la dite enceinte,
la dite chaudière comportant:
- une électrovalve (12) d'admission du gaz au brûleur, reliée à un boitier disjoncteur (14);
- un clapet inverseur (15) distribuant l'eau primaire soit vers un circuit long lors du fonctionnement en chauffage, soit vers un circuit court lors d'un puisage;
- une pompe de circulation (19);
- un allumeur (24);
- ainsi qu'une pluralité de capteurs ou de détecteurs destinés à recueillir des informations de température, de débit ou de fonctionnement, chaudière dans laquelle l'ensemble des fonctions de régulation, de sécurité et d'asservissement continu du débit d'air au débit de gaz est assuré par un boîtier de régulation (26) à microprocesseur,
- qui centralise les informations reçues des différents capteurs,
- qui les convertit en signaux digitaux propres à faire fonctionner l'allumeur (24), la pompe de circulation (19), l'électrovalve d'admission gaz (12) et le ventilateur d'extraction (6) selon les informations de régulation préprogrammées et mémorisées par le microprocesseur,
- caractérisé par le fait que le boitier de régulation (26) à microprocesseur est relié à au moins deux capteurs de température, l'un étant constitué du thermostat d'ambiance (27) et l'autre capteur (28) étant localisé sur le conduit (21) de retour d'eau de chauffage, qu'il est relié également à un capteur de débit d'air (29) monté sur l'orifice (11) de passage d'air du boitier répartiteur (10), qu'il est relié également à un capteur de vitesse de rotation (30) monté sur le moteur (7) du ventilateur d'extraction (6), et qu'il est relié enfin à des contacteurs fournissant une première information sur le prélèvement d'eau sanitaire, grâce à un contact puisage (31) disposé au niveau du clapet inverseur (15), et une seconde information sur le cycle d'allumage grâce à un contact sur l'allumeur (24).

2) Procédé de régulation pour chaudière à gaz simple ou mixte à tirage forcé dans laquelle une enceinte étanche renferme:
- un brûleur (5);
- un corps de chauffe (3);
- une hotte d'évacuation des gaz brûlés (2);
- un ventilateur d'extraction (6); et
dans laquelle l'air frais nécessaire à la combustion du brûleur est admis à partir d'un boitier répartiteur d'air (10) disposé à la partie supérieure de la dite enceinte
la dite chaudière comportant.:
- une électrovalve (12) d'admission du gaz au brûleur, reliée à un boitier disjoncteur (14);
- un clapet inverseur (15) distribuant l'eau primaire soit vers un circuit long lors du fonctionnement en chauffage, soit vers un circuit court lors d'un puisage;
- une pompe de circulation (19);
- un allumeur (24);
- ainsi qu'une pluralité de capteurs ou de détecteurs destinés à recueillir des informations de température, de débit ou de fonctionnement, chaudière dans laquelle l'ensemble des fonctions de régulation, de sécurité et d'asservissement continu du débit d'air au débit de gaz est assuré par un boitier de régulation (26) à microprocesseur,
- qui centralise les informations reçues des différents capteurs;
- qui les convertit en signaux digitaux propres à faire fonctionner l'allumeur (24), la pompe de circulation (19), l'électrovalve d'admission du gaz (12) et le ventilateur d'extraction (6) selon les informations de régulation préprogrammées etmémorisées par le microprocesseur,
caractérisé par le fait que l'introduction des informations de régulation dans le microprocesseur est assurée lors de la mise sous tension de l'appareil par la mise en fonctionnement à vitesse maximale du ventilateur d'extraction (6) et la mise en mémoire de la valeur de débit d'air correspondant au plein débit enregistré par le capteur (29), suivis par la mise en fonctionnement dudit ventilateur à la vitesse réduite qui correspond au débit d'air nécessaire au fonctionnement du brûleur à sa puissance minimum de la plage de modulation prévue et la mise en mémoire de la valeur de ce débit d'air réduit, et par le fait que le microprocesseur lit de façon périodique les informations de températures fournies par le thermostat d'ambiance (27) et de puisage fourni par le contact (31) avecune fréquence de lecture comprise entre 0,2 et 0,5 secondes.

3) Procédé de régulation selon la revendication 2 caractérisé par le fait qu'en l'absence d'ordre, la pompe de circulation (19) reste à l'arrêt et le ventilateur d'extraction (6) ne se met en marche que de façon très intermittente et à vitesse réduite pour assurer l'alimentation en air de la veilleuse.

4) Procédé de régulation selon la revendication 2 caractérisé par le fait que le microprocesseur commande de façon modulée l'ouverture de l'électrovalve (12) et la vitesse du ventilateur d'extraction (6), dès qu'une demande de calories est décelée par le thermostat d'ambiance (27), pour assurer une proportionnalité constante du mélange air-gaz et maintenir égale à la température de consigne la température de retour de l'eau de chauffage par le conduit (20).

5) Procédé de régulation selon la revendication 2 caractérisé par le fait que le microprocesseur commande le basculement du clapet inverseur (15) qui distribue alors l'eau du circuit primaire (16,21) dans le circuit court, dès qu'un prélèvement d'eau sanitaire est décelé par le contact de puisage (31), et régule la température de cette eau à une valeur de consigne fixe permettant d'obtenir une température satisfaisante sur le circuit secondaire de puisage.

6) Procédé de régulation selon les revendications 4 et 5 caractérisépar le fait qu'en cas d'arrêt du brùleur (5), le microprocesseur temporise son réallumage pour éviter des cycles répétés d'allumage et d'extinction.

7) Procédé de régulation selon les revendication 4 et 5 caractérisépar le fait que le microprocesseur commande le maintient en fonctionnement de la pompe de circulation (19) et du ventilateur d'extraction (6) pendant quelques temps après l'arrêt du brûleur.

8) Procédé de régulation selon la revendication 7 caractérisé par lefait que le microprocesseur n'assure le réallumage du brûleur qu'après une phase à petit débit afin d'assurer un allumage silencieux.

9) Procédé de régulation selon la revendication 2 caractérisé par le fait qu'une simulation des commandes envoyées aux organes terminaux en fonction d'informations fournies aux entrées est appliquée à la régulation (26) à microprocesseur pour tester son bon fonctionnement.

## Claims

1) A regulating device for a gas fuelled single or mixed forced draught boiler wherein a leakproof casing contains:
- a burner (5);
- a heating unit (3);
- a hood for the evacuation of the exhaust gases (2);
- an extractor fan (6); and
wherein the fresh air necessary for the combustion of the burner is admitted from an air distributor box (11) disposed in the upper portion of the said casing,
the said boiler comprising:
- an electrovalve (12) for the admission of the gas to the burner connected to a circuit breaker box (14);
- a selector valve (15) directing the primary water either towards a long circuit during the heating operation or towards a short circuit during water take-up;
- a circulating pump (19);
- an igniter (24);
- as well as a plurality of sensors or of
detectors intended to pick up the data relating to temperature, flow or operation.
A boiler wherein the whole of the functions of regulation, of safety and of continuous control of the air flow according to the gas flow is ensured by a microprocessor control box (26)
- which centralises the data received from the various sensors;
- which converts them into digital signals which are capable of actutating the operation of the igniter (24), of the circulating pump (19), the electrovalve for the gas admission (12) and of the extractor fan (6) according to the preprogrammed control data memorised by the microprocessor
characterised in that the microprocessor control box (26) is connected to at least two temperature sensors, the one being constituted by an ambient temperature thermostat (27) and the other sensor (28) being located on the return pipe (21) for the heating water, which is also connected to an airflow sensor (29) mounted on the air passage opening (11) of the air distributor casing (10) which is also connected to a sensor for the speed of rotation (30) mounted on the motor (7) of the extractor fan (6) and which is finally connected to contactors providing a first input regarding the take-up of sanitary water thanks to a take-up contact (31) disposed at the level of the selector valve (15) and a second input regarding the ignition cycle by means of a contact on the igniter (24);

2) A control method for a gas fuelled single or mixed forced draught boiler wherein a leakprppf casing contains
- a burner (5);
- a heating unit (3)
- a hood for the evacuation of the exhaust gases (2)
- an extractor fan (6); and
wherein the fresh air necessary for the combustion of the burner is admitted from an air distributor box (10) disposed in the upper portion of the said casing
the said boiler comprising:
- an electrovalve (12) for the admission of the gas to the burner connected to a circuit breaker box (14);
- a selector valve (15) directing the primary water either towards a long circuit during the heating operation, or towards a short circuit during water take-up;
- a circulating pump (19);
- an igniter (24);
- as well as a plurality of sensors or of detectors intended to pick up the data relating to temperature, flow or operation.
a boiler wherein the whole of the functions of regulation, safety and of continuous control of the air flow according to the gas flow is ensured by a microprocessor control box (26),
- which centralises the data received from the various sensors;
- which converts them into digital signals capable of actuating the operation of the igniter (24), the circulating pump (19), the electrovalve for the gas admission (12) and of the extractor fan (6) according to the pre-programmed control data memorised by the microprocessor,
characterised in that the insertion of the control inputs into the microprocessor is ensured when the apparatus is energised by causing the extractor fan (6) to operate at its maximum speed and by an input into memory of the value of the air delivery corresponding to the full delivery registered by sensor (29), followed by causing the said fan to operate at the reduced speed corresponding to the air delivery necessary for the functioning of the burner at its minimum power of the planned control range and by inputting the value of this reduced air delivery into memory, and in that the microprocessor periodically reads the temperature data provided by the environment thermostat (27) and of the water take-up provided by the contact (31) at a reading frequency comprised between 0.2 and 0.5 seconds.

3) A control method according to Claim 2, characterised in that in the absence of any command, the circulating pump (19) remains in the off position and the extractor fan (6) only opcrates very intermittently and at a reduced speed to ensure the air supply of the pilot burner.

4) A control method according to Claim 2, characterised in that the microprocessor commands the opening of the electrovalve (12) and the speed of the extractor fan (6) in a controlled manner when a requirement of calories is detected by the environment thermostat (27) to ensure that the air/gas mixture ratio remains constant and to keep the temperature of the heating water returning via pipe (20) at the temperature which has been pre-set.

5) A control method according to Claim 2, characterised in that the micrprocessor actuates the reversal of the selector valve (15) which then directs the water of the primary circuit (16, 21) into the short circuit when a take up of sanitary water is detected by the water takeup contact (31), and adjusts the temperature of this water to a fixed pre-set value allowing a satisfactory temperature to be obtained on the secondary water take-up circuit.

6) A control method according to Claims 4 and 5, characterised in that in the case of a shut down of burner (5) the microprocessor delays its reignition to avoid repeated ignition and extinction cycles.

7) A control method according to Claims 4 and 5, characterised in that the microprocessor causes the circulating pump (19) and the extractor fan (6) to remain in operation for some time after the burner has been shut down.

8) A control method according to Claim 7, characterised in that the microprocessor only ensures the reignition of the burner after a low delivery stage in order to ensure a silent ignition.

9) A control method according to Claim 2, characterised in that a simulation of the commands sent to the peripheral units according to the data supplied at the inputs is applied to the microprocessor control unit (26) to test its proper functioning.

## Patentansprüche

1. Vorrichtung zur Regelung eines Einfachgaskessels oder Miachqaskessels mit erzwungenem Zug, bei dem in einer dichten Kammer (1) angeordnet sind:
- ein Brenner (5);
- ein Heizkörper (3);
- ein Abzug (2) für die Verbrennungsgase;
- ein absaugender Ventilator (6); und
- bei dem die für den Brennvorgang des Brenners notwendige Frischluft über einen Luftverteiler (10) zuströmt, der im oberen Bereich der Kammer angeordnet ist,
wobei der Heizkessel aufweist:
- ein Elektroventil (12) für die Gaszufuhr zum Brenner, das mit einer Sicherheitseinrichtung (14) verbunden ist;
- eine Umlenkklappe (15), die das zufließende Wasser entweder in einen langen Weg, wenn der Heizkessel als Heizung arbeitet, oder auf einen kurzen Weg lenkt, wenn Wasser gezapft wird;
- eine Zirkulationspumpe (19);
- einen Zünder (24);
- sowie eine Vielzahl von Sensoren und Menwertaufnehmern zur Erfassung von Informationen über Temperatur, Durchsatz und Arbeitsweise,
bei welchem Heizkessel die Gesamtheit der Funktionen der Regelung, Sicherheit und kontinuierlichen Steuerung des Luftdurchsatzes zum Wasserdurchsatz durch eine Regeleinheit mit Mikroprozessor (26) erfolgt,
- der die von den verschiedenen Sensoren aufgenommenen Informationen zentralisiert und
- der diese in geeignete, digitale Signale umsetzt, um den Zünder (24), die Zirkulationspumpe (19), das Elektroventil (12) für die Gaszufuhr und den Abzugsventilator (6) entsprechend vorgewählten und vom Mikroprozessor gespeicherten Steuerinformationen zu betreiben,
dadurch gekennzeichnet, daß die Regeleinheit (26) mit Mikroprozessor an mindestens zwei Temperatursensoren angeschlossen ist, von denen einer der Raumthermostat (27) und der andere Sensor (28) an der Rücklaufleitung (21) für Heizwasser angeordnet ist, daß er weiterhin mit einem Luftdurchflußsensor (29) verbunden ist, der über der Offnung (11) des Luftdurchgangs des Luftverteilers (10) angeordnet ist, daß er zudem an einen Sensor (30) für die Drehgeschwindigkeit angeschlossen ist, der am Motor (7) des Abzugventilators (6) vorgesehen ist, und daß er schließlich an Kontakte angeschlossen ist, die eine erste Information über Entnahme von Brauchwasser aufgrund eines Zapfkontaktes (31) geben, der im Bereich der Umlenkklappe (15) angeordnet ist und eine zweite Information über den Zündzyklus aufgrund eines Kontaktes am Zünder (24) liefern.
Verfahren zur Steuerung eines
Einfachqaskessels oder Mischqaskessels mit erzwungenem Zuq, bei dem in einer dichten Kamner untergebracht sind
- ein Brenner (5);
- ein Heizelement (3);
- ein Abzug (2) für die Verbrennungsgase;
- ein absaugender Ventilator (6); und
bei dem die für den Brennvorgang des Brenners notwendige Frischluft über einen Luftverteiler (10) zustrümt, der im oberen Bereich der Kammer angeordnet ist,
wobei der Heizkessel aufweist
- ein Elektroventil (12) für die Gaszufuhr zum Brenner, das mit einer Trenneinrichtung für die Sicherheit (14) verbunden ist;
- eine Umlankklappe (15), die das zufließende Primärwasser entweder in einen langen Weg, wenn der Heizkessel als Raumheizung arbeitet, oder auf einen kurzen Weg lenkt, wenn Wasser entnommen wird;
- eine Zirkulationspumpe (19);
- einen Zünder (24);
- sowie eine Vielzahl von Sensoren und
Menwertaufnehmern zur Erfassung von
Informationen über Temperatur, Durchsatz und Arbeitsweise,
bei welchem Heizkessel die Gesamtheit der Funktionen der Regelung, Sicherheit und kontinuierlichen Steuerung des Luftdurchsatzes zum Gasdurchsatz durch eine Regeleinheit (26) mit Mikroprozessor erfolgt,
- der die von den verschiedenen Sensoren aufgenommenen Informationen zentralisiert und
- der diese in geeignete digitale Signale umsetzt, um den Zünder (24), die Zirkulationspumpe (19), das Elektroventil (12) für die Gaszufuhr und den Abzugsventilator (6) entsprechend den vorgegebenen und vom Mikroprozessor gespeicherten Steuerinformationen zu betreiben,
dadurch gekennzeichnet, daß die Eingabe von Steuerinformationen in den Mikroprozessor während der elektrischen Inbetriebnahme des Apparates erfolgt durch Inbetriebnahme mit maximaler Geschwindigkeit des Ventilators (6) und Abspeichern des Wertes des Luftdurchflusses, der dem vollen, vom Sensor (29) erfaßten Wert entspricht, gefolgt von einem Betreiben des Ventilators mit reduzierter Geschwindigkeit, die der notwendigen Luftmenge entspricht, die den Brenner für einen Betrieb bei seiner minimalen Leistung innerhalb des vorgesehen Regelbereichs zugeführt werden muß das Aspeichern des Wertes dieser reduzierten Luftmenge, und dadurch, daß der Mikroprozessor periodisch Informationen über die Temperatur, die vom Raumthermostaten (27) geliefert werden und über die Wasserentnahme, die durch den Kontakt (31) geliefert werden, mit einer
Lesefrequenz zwischen 0,2 und 0,5 Sekunden einliest.

3. Verfahren zur Regelung nach Anspruch 2, dadurch gekennzeichnet, daß ohne Befehle die Zirkulationspumpe (19) im Stillstand belassen wird und daß der Ventilator (6) nur sehr vereinzelt und mit reduzierter Geschwindigkeit angeschaltet wird, um die Luftversorgung der Dauerzündflamme zu gewührleisten.

4. Verfahren zur Regelung nach Anspruch 2, dadurch gekennzeichnet, daß der Mikroprozessor regulierend die Offnung des Elektroventils (12) und die Geschwindigkeit des Abzugventilators (6) steuert, sobald eine Wärmenachfrage durch den Raumthermostaten (27) ermittelt wird, um ein konstantes Verhältnis der Luft-Gas-Mischung sicherzustellen und die Rücklauftemperatur des Heizwassers durch die Leitung (20) in derselben Höhe wie die vorgewühlte Temperatur zu halten.

5. Verfahren zur Regelung nach Anspruch 2, dadurch gekennzeichnet, daß der Mikroprozessor die Klappbewegung der Umlenkklappe (15) steuert, die daraufhin Wasser des Primürkreislaufs (16, 21) durch den kurzen Kreislauf lenkt, wenn eine Entnahme von Sanitärwasser durch den Zapfkontakt (31) festgestellt wurde und daß die Temperatur dieses Wassers auf einen vorgegebenen, festen Wert geregelt wird, der es ermöglicht, eine zufriedenstellende Temperatur im Sekundärkreislauf der Wasserentnahme aufrecht zu erhalten.

6. Verfahren zur Regelung nach den Ansprüchen 4 und 5, dadurch gekennzeichnet, daß dann, wenn der Brenner (5) abgestellt wird, der Mikroprozessor das Wiederanzünden verzögert, damit wiederholte Zyklen von Zünden und Erlöschen vermieden werden.

7. Verfahren zur Regelung nach den Ansprüchen 4 und 5, dadurch gekennzeichnet, daß der Mikroprozessor den Betriebszustand der Zirkulationspumpe (19) und des Abzugventilators (6) für einige Zeit nach Abschalten des Brenners aufrecht erhült.

8. Verfahren zur Regelung nach Anspruch 7, dadurch gekennzeichnet, daß der Mikroprozessor erst dann ein Wiederzünden des Brenners zuläßt, wenn für eine kleine Zeitspanne ein geringer Durchsatz erfolgte, um ein geräuschloses Zünden zu ermöglichen.

9. Verfahren zur Regelung nach Anspruch 2, dadurch gekennzeichnet, daß für einen Funktionstest der Regeleinheit (26) mit Mikroprozessor simulierte Steuerbefehle den Endorganen in Abhängigkeit von Eingangsinformation zugeführt werden.
